# EUROPÄISCHE PATENTSCHRIFT

(11) **EP 0 304 542 B1**
(45) Veröffentlichungstag und Bekanntmachung des Hinweises auf die Patenterteilung: **11.12.1991**
(21) Anmeldenummer: 88106375.4
(22) Anmeldetag: 21.04.1988
(51) Int. Cl.: E05B 51/02, E05B 65/20

(54) **Schliesshilfe für eine Fahrzeugtür**
Closing aid for vehicle door
Dispositif de fermeture assisté pour porte de véhicule automobile

(30) Priorität: 22.08.1987 DE 3728086
(43) Veröffentlichungstag der Anmeldung: 01.03.1989
(73) Patentinhaber: VDO Adolf Schindling AG, D-60487 Frankfurt (DE)
(72) Erfinder: Kober, Rainer, D-6100 Darmstadt 12 (DE); Möheken, Gerhard, D-6370 Oberursel 5 (DE)
(74) Vertreter: Klein, Thomas, Dipl.-Ing. (FH)

(56) Entgegenhaltungen:
- DE-A- 1 919 148
- DE-A- 2 906 860

## Beschreibung

Die Erfindung bezieht sich auf eine Schließhilfe für eine Fahrzeugtür, bei der
- eine mit einem Schließbolzen zusammenwirkende Drehfalle eine Öffnungs-, Vorrast- und Schließstellung einnehmen kann,
- die Drehfalle in den beiden letztgenannten Stellungen durch eine Sperrklinke gegen ein Drehen im Öffnungssinne festhaltbar ist,
- zwei Schalter zur Unterscheidung der drei genannten Stellungen der Drehfalle angebracht sind,
- die Fahrzeugtür durch ein pneumatisches Stellglied selbsttätig von der Vorrast- in die Schließraststellung schwenkbar ist und
- eine Druckversorgungseinrichtung mit Pumpe, Druckleitungen, Absperrorgane und Drucksensoren vorgesehen ist.

Eine derartige Schließhilfe ist aus der DE-PS 19 19 148 bekanntgeworden. Sie arbeitet in der Weise, daß beim Schließvorgang nach Erreichen der Vorraststellung durch einen Steuernocken der Falle eine Beaufschlagung der Kolbenzylindereinheit in Schließrichtung ausgelöst, wird die solange anhält, bis durch Lösen einer Sperrklinke beim Öffnen der Tür die Beaufschlagung in Schließrichtung aufgehoben wird. Die permanente Schließbeaufschlagung während des Fahrbetriebs und damit auch die permanente Lastbeaufschlagung der Bauteile der Schließhilfe führt dazu, daß entweder die Bauteile sehr stabil und damit auch schwer ausgebildet sein müssen, oder daß es zu einem raschen Verschleiß dieser Bauteile kommt.

Bei der Kniehebelkonstruktion mit Schaltern zur Anzeige der Drehfallenstellungen gemäß DE-OS 29 06 860 ist eine permanente Druckbeaufschlagung des Schließhilfe-Stellgliedes zwar nicht erforderlich, solche Konstruktionen erfordern zum Lösen der Sperrstellung aber immer eine gewisse Kraft und können - durch Korrosion, Verschleiß und/oder längeren Nichtgebrauch - so schwergängig werden, daß der Benutzer sie nur mit unzumutbarer Anstrengung aufschließen kann oder sogar eine Bruchgefahr für den Schlüssel besteht.

Daraus ergibt sich die Aufgabe, eine Schließhilf zu schaffen, die trotz leichter Bauweise eine erhöhte Lebensdauer aufweist und die über die gesamte Gebrauchsdauer mühelos zu bedienen ist.

Diese Aufgabe wird durch eine Schließhilfe der eingangs genannten Art gelöst, die gekennzeichnet ist durch
a) eine als hohles Schlauchprofil ausgebildete, pneumatisch druckbeaufschlagbare Türdichtung und
b) eine elektrische Steuereinheit, mittels der das Stellglied und die Türdichtung in Abhängigkeit von der Stellung der Drehfalle ansteuerbar sind.

In weiterer Ausbildung des Erfindungsgedankens ist vorgesehen, daß die Drehfalle über eine Sperrklinke und ein manuell zu betätigendes Gestänge in der Schließraststellung arretierbar ist und daß ein Schalter zur Anzeige der Gestängestellung an die elektronische Steuereinheit vorgesehen ist. Dabei ist es zweckmäßig, wenn die Schalter mittels Nocken am Gestänge bzw. an der Drehfalle schaltbar sind. Die Druckversorgungseinrichtung ist vorteilhafterweise für die Erzeugung von überdruck und Unterdruck ausgelegt und das Stellglied und die Türdichtung sind sowohl mit überdruck und Unterdruck beaufschlagbar als auch drucklos schaltbar. Ferner ist es zweckmäßig, wenn das Stellglied und die Drehfalle in Öffnungs-Drehrichtung entkuppelbar sind. Dabei kann das pneumatische Stellglied entweder als Kolben-Zylinder-Einheit ausgebildet sein oder aus einer in einem Gehäuse randseitig eingespannten Membran und einer mit der Membran verbundenen, einseitig durch die Gehäusewandung geführten Kolbenstange bestehen.

Die Funktionsweise der Erfindung ist in den Verfahrensansprüchen 8 bis 13 beschrieben. Weitere Einzelheiten und Vorteile der Erfindung werden anhand des in den Figuren 1 bis 5 dargestellten Ausführungsbeispielen näher erläutert. Es zeigen:
- Figur 1: einen Prinzipaufbau einer Schließhilfe
- Figur 2: eine Seitenansicht einer Falle/Sperrklinke-Einheit einer Schließhilfe
- Figur 3: die Falle/Sperrklinken-Einheit nach Figur 2 sowie eine nockenbetätigte Schaltereinheit in Neutral-, Vorrast- und Schließraststellung
- Figur 4: ein Flußdiagramm des Schließvorganges einer Schließhilfe
- Figur 5: ein Flußdiagramm des Öffnungsvorganges einer Schließhilfe

In Figur 1 ist in einer Tür 1 eines Kraftfahrzeuges eine um eine Achse 3 drehbare Drehfalle 2 in ihrer Schließraststellung angeordnet. Mit der Achse 3 der Drehfalle 2 fest verbunden ist eine Nockenscheibe 4 sowie ein sich radial von der Achse 3 wegerstreckender Betätigungshebel 5, an dessen der Achse 3 entgegengesetztem Ende eine Kolbenstange 6 einer Kolbenzylindereinheit 7 angelenkt ist.

Die Kolbenzylindereinheit 7 besteht aus einer Kammer, die durch eine mit der Kolbenstange 6 verbundene Membran in eine Atmosphärenkammer und eine Beaufschlagungskammer unterteilt ist.

In die Beaufschlagungskammer mündet eine Beaufschlagungsleitung 8, während die Atmosphärenkammer permanent mit der Atmosphäre verbunden ist.

Eine um eine Achse 9 drehbare Sperrklinke 10 hintergreift in der dargestellten Schließraststellung der Drehfalle 2 ein Rastelement 11 der Drehfalle 2 und sichert diese so gegen ein Verdrehen im Uhrzeigersinn in Öffnungsrichtung.

Die Sperrklinke 10 ist über ein Betätigungsgestänge 13 mittels des Türgriffs 12 manuell zwischen der dargestellten Sperrstellung und einer das Rastelement 11 freigebenden Lösestellung bewegbar, wobei die jeweilige Position der Sperrklinke 10 durch eine das Betätigungsgestänge abtastende Sperrerkennung 14 erfaßbar ist, von der ein entsprechendes Signal einer Elektronikeinheit 15 zuleitbar ist.

Desgleichen tasten eine Vorrasterkennung 16 und eine Schließrasterkennung 17 an der Nockenscheibe 4 die jeweilige Position der Drehfalle 2 ab und leiten entsprechende Signale der Elektronikeinheit 15 zu.

In einer U-förmigen Ausnehmung 18 der Drehfalle 2 befindet sich in Figur 1 ein bolzenförmiges Schließelement 19, was fest mit dem Türrahmen 20 verbunden ist.

An dem Türrahmen 20 ist eine umlaufende Türdichtung 21 angeordnet, die sich entlang des Anlagebereichs des umlaufenden Randes der Tür erstreckt.

Wie in der Querschnittsdarstellung in Figur 1 zu sehen ist, ist die Türdichtung 21 als hohles Schlauchprofil ausgebildet, dessen Innenkammer 22 über eine Türdichtungsleitung 23 druckbeaufschlagbar ist.

Sowohl die Türdichtungsleitung 23 als auch die Beaufschlagungsleitung 8 führen zu einer Magnetventileinheit 24, die durch die als Steuereinheit arbeitende Elektronikeinheit 15 ansteuerbar ist und über die, der von einer Pumpe 25 erzeugte Über- bzw. Unterdruck der Kolbenzylindereinheit 7 sowie der Türdichtung 21 zuleitbar ist.

Vom Sauganschluß der Pumpe 25 ist dabei der Unterdruck und vom Druckanschluß der Pumpe 25 der Überdruck der Magnetventileinheit 24 zuleitbar.

Als weitere, von der Elektronikeinheit 15 verarbeitbare Signale werden dieser von einem Drucksensor 26 ein vom Druck in der Beaufschlagungskammer der Kolbenzylindereinheit 7 abhängiges Drucksignal weiterhin von einem Drucksensor 27 ein vom Druck in der Innenkammer 22 der Türdichtung 21 abhängiges Drucksignal sowie ein von einem Fahrgeschwindigkeitssensor 33 erzeugtes Geschwindigkeitssignal und ein Zeitsignal zugeleitet.

In Figur 2 sind Drehfalle 2 und Sperrklinke 10 in der gleichen Position dargestellt wie in Figur 1. Durch eine an einem Gehäuse 29 abgestützte Druckfeder 28 ist die durch das Betätigungsgesstänge 13 um die Achse 9 verschwenkbare Sperrklinke 10 in ihrer Sperrstellung vorgespannt.

Die Drehfalle 2 ist durch eine mit einem Ende an dem Gehäuse und mit dem anderen Ende an der Drehfalle 2 angreifende Torsionsfeder 30 in Neutralstellung vorgespannt.

Figur 3 zeigt sowohl die Nockenscheibe 4 mit der daran angreifenden als Schalter ausgebildeten Vorrasterkennung 16 und Schließrasterkennung 17 als auch die Sperrklinke 10 und die Drehfalle 2, wobei in Figur 3a die Neutralstellung, in Figur 3b die Vorraststellung und in Figur 3c die Schließraststellung dargestellt ist.

Durch den Vorrastnocken 31 gesteuert gibt die Vorrasterkennung 16 in der Neutralstellung kein Signal ab, während in der Vorrast- und in der Schließraststellung ein Signal abgegeben wird.

Der Schließrastnocken 32 steuert die Schließrasterkennung so, daß diese in der Neutralstellung und in der Vorraststellung kein Signal und in der Schließraststellung ein Signal abgibt.

Damit sind durch die beiden Erkennungen 16 und 17 alle Stellungen bestimmbar.

Das in Figur 4 dargestellte Flußdiagramm stellt den Schließvorgang der in Figur 1 dargestellten Schließhilfe dar. Es beginnt damit, daß die Tür und damit auch die Drehfalle 2 durch das Schließelement 19 aus der Neutralstellung in die Vorraststellung bewegt wird und dadurch die Vorrasterkennung 16 ein Signal abgibt.

Nun wird abgefragt, ob in der Türdichtung 21 ein ausreichender Unterdruck herrscht. Wenn nicht, dann erzeugt die Pumpe 25 solange einen über das Magnetventil 24 der Türdichtung 21 zugeleiteten Unterdruck, bis ein bestimmter Sollunterdruck erreicht ist.

Ist dies der Fall, so erzeugt die Pumpe 25 einen der Kolbenzylindereinheit 7 zugeleiteten Überdruck, um die Drehfalle 2 aus der Vorraststellung in die Schließraststellung zu bewegen.

Wird die Schließraststellung durch die Drehfalle 2 nicht erreicht, obwohl der Sollüberdruck erreicht ist, oder wird dieser auch nach einer Zeit von 15 Sekunden nicht erreicht, so wird aus Sicherheitsgründen die Kolbenzylindereinheit 7 mit Unterdruck beaufschlagt.

Eine Unterdruckbeaufschlagung der Kolbenzylindereinheit 7 und ein Zurückstellen der Kolbenzylindereinheit 7 in die Vorraststellung erfolgt auch bei Erreichen der Schließraststellung durch die Drehfalle 2. Diese verbleibt aber in der Schließraststellung, da sie zum einen durch die Sperrklinke 10 gehalten wird und da die Kolbenzylindereinheit 7 in Öffnungsrichtung von der Drehfalle 2 entkuppelbar ist.

Wird dabei der Sollunterdruck in der Kolbenzylindereinheit 7 nicht erreicht, schaltet die Pumpe nach 15 Sekunden aus Sicherheitsgründen ab.

Wird rechtzeitig der Sollunterdruck in der Kolbenzylindereinheit 7 erreicht, wird in dem vorliegenden Fall, in dem mehrere Fahrzeugtüren mit Schließhilfe angeschlossen sind, anhand der Signale der Schließrasterkennungen der anderen Türen überprüft, ob diese auch geschlossen sind.

Ist dies noch nicht der Fall, so müssen diese Türen alle geschlossen werden. Wenn nun alle Signale der Schließrasterkennungen vorliegen, werden die Türdichtungen 21 aller Türen mit einem bestimmten Sollüberdruck beaufschlagt.

Ist nach 15 Sekunden dieser Sollüberdruck nicht erreicht, schaltet die Pumpe 25 aus Sicherheitgründen ab.

Wird aber rechtzeitig der Sollüberdruck erreicht, ist sichergestellt, daß die Türdichtungen 21 korrekt an den Türen 1 anliegen, so daß nun die für den normalen Fahrbetrieb nötigen Positionen eingenommen sind und zuerst die Türdichtungen 21 und etwas zeitversetzt danach die Kolbenzylindereinheiten 7 belüftet und Atmosphärendruck beaufschlagt werden. Die dazu geöffneten Ventile der Magnetventileinheit 24 werden nach zwei Sekunden dann wieder geschlossen. Die Stellung ermöglicht es auch, daß z. B. in einer Unfallsituation die Tür möglichst kraftfrei öffenbar ist.

In Figur 5 ist schließlich ein Flußdiagramm dargestellt, das den Öffnungsvorgang der Schließhilfe beschreibt. Dieser wird dadurch ausgelöst, daß durch völliges Öffnen der Tür die Drehfalle 2 in die Neutralstellung bewegt wird. Damit gibt die Schließrasterkennung 17 kein Signal mehr ab. Dadurch wird die Unterdruckbeaufschlagung der Türdichtung 21 ausgelöst, bis ein bestimmter Sollunterdruck erreicht ist. Danach schaltet die Pumpe 25 ab.

Wird nach 15 Sekunden dieser Sollunterdruck nicht erreicht, schaltet die Pumpe 25 aus Sicherheitsgründen ebenfalls ab.

War der Sollunterdruck erreicht worden und befindet sich die Drehfalle 2 noch in der Neutralstellung, so wird zwanzig Sekunden nach Abschalten der Pumpe 25 noch einmal überprüft, ob in der Türdichtung der Sollunterdruck noch herrscht.

Ist dies nicht der Fall, wird der Pumpvorgang wieder ausgelöst. Ist eine bestimmte Anzahl dieser nochmaligen Abfrage des Druckes in der Türdichtung 21 erfolgt, wird keine weitere Abfrage ausgelöst, sondern der Zyklus des Öffnungsvorganges entgültig beendet.

Eine vorzeitige Beendigung erfolgt dann, wenn durch Bewegen der Drehfalle 2 in die Vorraststellung und den dadurch ausgelösten Schließvorgang wieder die Schließraststellung der Drehfalle 2 angenommen wird und damit die Schließrasterkennung 17 wieder ein Signal abgibt.

## Patentansprüche

1. Schließhilfe für eine Fahrzeugtür (1), bei der
- eine mit einem Schließbolzen (19) zusammenwirkende Drehfalle (2) eine Öffnungs-, Vorrast- und Schließraststellung einnehmen kann,
- die Drehfalle in den beiden letztgenannten Stellungen durch eine Sperrklinke (10) gegen ein Drehen im Öffnungssinne festhaltbar ist,
- zwei Schalter (16, 17) zur Unterscheidung der drei genannten Stellungen der Drehfalle (2) angebracht sind,
- die Fahrzeugtür (1) durch ein pneumatisches Stellglied (7) selbsttätig von der Vorrast- in die Schließraststellung schwenkbar ist und
- eine Druckversorgungseinrichtung mit Pumpe (25), Druckleitungen, Absperrorgane (24) und Drucksensoren (26, 27) vorgesehen ist,
gekennzeichnet durch
a) eine als hohles Schlauchprofil ausgebildete, pneumatisch druckbeaufschlagbare Türdichtung (21) und
b) eine elektrische Steuereinheit (15), mittels der das Stellglied (7) und die Türdichtung (21) in Abhängigkeit von der Stellung der Drehfalle (2) ansteuerbar sind.

2. Schließhilfe nach Anspruch 1, dadurch gekennzeichnet, daß die Drehfalle (2) über eine Sperrklinke (10) und ein manuell zu betätigendes Gestänge (13) in der Schließraststellung arretierbar ist und daß ein Schalter (14) zur Anzeige der Gestängestellung an die elektronische Steuereinheit (15) vorgesehen ist.

3. Schließhilfe nach Anspruch 1 oder 2, dadurch gekennzeichnet, daß die Schalter (14, 16, 17) mittels Nocken am Gestänge (13) bzw. an der Drehfalle (2)schaltbar sind.

4. Schließhilfe nach einem der Ansprüche 1 bis 3, dadurch gekennzeichnet, daß die Druckversorgungseinrichtung für die Erzeugung von Überdruck und Unterdruck ausgelegt ist und daß das Stellglied (7) und die Türdichtung (21) sowohl mit Überdruck und Unterdruck beaufschlagbar als auch drucklos schaltbar sind.

5. Schließhilfe nach einem der Ansprüche 1 bis 4, dadurch gekennzeichnet, daß das Stellglied (7) und die Drehfalle (2) in Öffnungs-Drehrichtung entkuppelbar sind.

6. Schließhilfe nach einem der Ansprüche 1 bis 5, dadurch gekennzeichnet, daß das Stellglied (7) als Kolben-Zylinder-Einheit ausgebildet ist.

7. Schließhilfe nach einem der Ansprüche 1 bis 5, dadurch gekennzeichnet, daß das Stellglied (7) aus einer in einem Gehäuse randseitig eingespannten Membran und einer mit der Membran verbundenen, einseitig durch die Gehäusewandung geführten Kolbenstange (6) besteht.

8. Verfahren zum Betreiben einer Schließhilfe für eine Fahrzeugtür bei der
- eine mit einem Schließbolzen (19) zusammenwirkende Drehfalle (2) eine Öffnungs-, Vorrast- und Schließraststellung einnehmen kann,
- die Drehfalle in den beiden letztgenannten Stellungen durch eine Sperrklinke (10) gegen ein Drehen im Öffnungssinne festhaltbar ist,
- zwei Schalter (16, 17) zur Unterscheidung der drei genannten Stellungen der Drehfalle (2) angebracht sind,
- die Fahrzeugtür (1) durch ein pneumatisches Stellglied (7) selbsttätig von der Vorrast- in die Schließraststellung schwenkbar ist dadurch gekennzeichnet, daß die Schließhilfe
- eine Druckversorgungseinrichtung mit Pumpe (25), Druckleitungen, Absperrorgane (24) und Drucksensoren (26, 27) vorgesehen sind,
dadurch gekennzeichnet, daß die Schließhilfe.
a) eine als hohles Schlauchprofil ausgebildete, pneumatisch druckbeaufschlagbare Türdichtung (21) sowie
b) eine elektrische Steuereinheit (15), mit ihrem Stellglied (7) die Türdichtung (21) in Abhängigkeit von der Stellung der Drehfalle (2) ansteuerbar sind, aufweist, und
c) in Öffnungsstellung der Drehfalle (2), Stellglied (7) und Türdichtung (21) drucklos geschaltet sind,
d) in Vorraststellung das Stellglied (7) mit überdruck beaufschlagt wird und
e) in Schließraststellung die Türdichtung (21) mit überdruck beaufschlagt wird.

9. Verfahren nach Anspruch 8, dadurch gekennzeichnet, daß in Vorraststellung zunächst die Türdichtung (21) mit Unterdruck beaufschlagt wird, bevor das Stellglied (7) mit Überdruck beaufschlagt wird.

10. Verfahren nach Anspruch 8 oder 9, dadurch gekennzeichnet, daß in Schließraststellung das Stellglied (7) drucklos geschaltet wird.

11. Verfahren nach einem der Ansprüche 8 bis 10, dadurch gekennzeichnet, daß das Erreichen vorgebbarer Soll-Druckwerte mittels der Drucksensoren (26, 27) durch die elektronische Steuereinheit (15) überwacht wird.

12. Verfahren nach einem der Ansprüche 8 bis 11, dadurch gekennzeichnet, daß der Soll-Druck für die Türdichtung (21) bei Schließraststellung der Drehfalle (2) in Abhängigkeit von der Fahrzeuggeschwindigkeit eingestellt wird.

13. Verfahren nach einem der Ansprüche 8 bis 12, dadurch gekennzeichnet, daß die Druckbeaufschlagung nach einer einstellbaren Zeit beendet wird.

## Claims

1. Closing aid for a vehicle door (1), in which
- a rotary latch (2) interacting with a closing bolt (19) can assume an open, a precatch and a closed-and-catch position,
- in the two last-mentioned positions, the rotary latch can be detained against rotation in the opening direction by a detent pawl (10),
- two switches (16, 17) are provided for differentiating the three said positions of the rotary latch (2),
- the vehicle door (1) is pivotable automatically from the precatch into the closed-and-catch position by means of a pneumatic actuator (7),
- a pressure-supply device with a pump (25), delivery lines, shut-off members (24) and pressure sensors (26, 27) is provided,
characterised by
a) a door seal (21) which is designed as a hollow tubular section and which can be subjected to pneumatic pressure, and
b) an electrical control unit (15), by means of which the actuator (7) and the door seal (21) can be activated as a function of the position of the rotary latch (2).

2. Closing aid according to Claim 1, characterised in that the rotary latch (2) can be detained in the closed-and-catch position via a detent pawl (10) and a linkage (13) to be actuated manually, and in that a switch (14) is provided for indicating the linkage position to the electronic control unit (15).

3. Closing aid according to Claim 1 or 2, characterised in that the switches (14, 16, 17) can be switched by means of cams on the linkage (13) and on the rotary latch (2) respectively.

4. Closing aid according to one of Claims 1 to 3, characterised in that the pressure-supply device is designed for generating overpressure and underpressure, and in that the actuator (7) and the door seal (21) can be subjected both to overpressure and underpressure and be switched without pressure.

5. Closing aid according to one of Claims 1 to 4, characterised in that the actuator (7) and the rotary latch (2) can be uncoupled in the opening direction of rotation.

6. Closing aid according to one of Claims 1 to 5, characterised in that the actuator (7) is designed as a piston/cylinder unit.

7. Closing aid according to one of Claims 1 to 5, characterised in that the actuator (7) consists of a diaphragm clamped to the edge in a housing and of a piston rod (6) connected to the diaphragm and guided through the housing wall on one side.

8. Process for operating a closing aid for a vehicle door, in which
- a rotary latch (2) interacting with a closing bolt (19) can assume an open, a precatch and a closed-and-catch position,
- in the two last-mentioned positions, the rotary latch can be detained against rotation in the opening direction by a detent pawl (10),
- two switches (16, 17) are provided for differentiating the three said positions of the rotary latch (2),
- the vehicle door (1) is pivotable automatically from the precatch into the closed-and-catch position by means of a pneumatic actuator (7),
- a pressure-supply device with a pump (25), delivery lines, shut-off members (24) and pressure sensors (26, 27) is provided,
characterised in that the closing aid
a) has a door seal (21) which is designed as a hollow tubular section and which can be subjected to pneumatic pressure
b) an electrical control unit (15), by means of which the actuator (7) and the door seal (21) can be activated as a function of the position of the rotary latch (2), and
c) in the open position of the rotary latch (2), actuator (7) and door seal (21) are switched without pressure,
d) in the precatch position, the actuator (7) is subjected to overpressure, and
e) in the closed-and-catch position, the door seal (21) is subjected to overpressure.

9. Process according to Claim 8, characterised in that, in the precatch position, the door seal (21) is first subjected to underpressure, before the actuator (7) is subjected to overpressure.

10. Process according to Claim 8 or 9, characterised in that, in the closed-and-catch position, the actuator (7) is switched without pressure.

11. Process according to one of Claims 8 to 10, characterised in that the attainment of predeterminable desired pressure values is monitored by the electronic control unit (15) by means of the pressure sensors (26, 27).

12. Process according to one of Claims 8 to 11, characterised in that, in the closed-and-catch position of the rotary latch (2), the desired pressure for the door seal (21) is set as a function of the vehicle speed.

13. Process according to one of Claims 8 to 12, characterised in that the pressure loading is terminated after an adjustable time.

## Revendications

1. Dispositif de fermeture assistée pour portière (1) de véhicule automobile, dispositif dans lequel
- un mentonnet (2) pivotant, coopérant avec une cheville (19) de fermeture, peut prendre des positions d'ouverture, de pré-enclenchement
enclenchement, ce mentonnet (2) étant, dans ces deux dernières positions, empêché par un cliquet d'arrêt (10) de pivoter dans le sens de l'ouverture ;
- deux interrupteurs (16, 17) sont montés en vue de différencier les trois positions du mentonnet (2) ;
- un organe de manoeuvre (7) pneumatique fait passer automatiquement la portière (1) du véhicule, de sa position de pré-enclenchement à sa position verrouillée de fermeture ; et
- un circuit d'alimentation en air comprimé comporte une pompe (25), des conduits pour cet air, des organes obturateurs (24) et des détecteurs de pression (26, 27),
dispositif caractérisé par
a) une garniture (21) d'étanchéité de portière, creuse en forme de tuyau souple, qui peut être soumise à l'action d'une surpression et d'une dépression ; et
b) un circuit électrique (15) de commande, au moyen duquel il est possible, en fonction de la position du mentonnet (2) pivotant, d'agir pneumatiquement sur l'organe de manoeuvre (7) et sur la garniture (21) d'étanchéité de portière.

2. Dispositif de fermeture assistée selon la revendication 1, caractérisé en ce que le mentonnet (2) peut être immobilisé dans la position de fermeture, au moyen d'un cliquet d'arrêt (10) et d'une tringlerie (13) à actionner manuellement, un interrupteur (14) étant destiné à indiquer au circuit électronique (15) la position de cette tringlerie.

3. Dispositif de fermeture assistée selon la revendication 1 ou 2, caractérisé en ce que les interrupteurs (14, 16, 17) peuvent être actionnés par des bossages respectifs de la tringlerie (13) et du mentonnet (2).

4. Dispositif de fermeture assistée selon l'une des revendications 1 à 3, caractérisé en ce que le circuit d'alimentation en fluide comprimé est agencé de façon à fournir une dépression ou une surpression, et en ce que l'organe (7) de manoeuvre et la garniture (21) d'étanchéité de portière peuvent être soumis à l'action de cette dépression ou de cette surpression aussi bien qu'à la pression ambiante.

5. Dispositif de fermeture assistée selon l'une des revendications 1 à 4, caractérisé en ce que l'organe (7) de manoeuvre et le mentonnet (2) peuvent être découplés dans le sens de la rotat ion provoquant l'ouverture.

6. Dispositif de fermeture assistée selon l'une des revendications 1 à 5, caractérisé en ce que l'organe (7) de manoeuvre est un vérin.

7. Dispositif de fermeture assistée selon l'une des revendications 1 à 5, caractérisé en ce que l'organe (7) de manoeuvre est composé d'un diaphragme, dont le bord est encastré dans un boîtier, et d'une tige (6) de piston, reliée à ce diaphragme et passant dans un côté de la paroi de ce boîtier.

8. Procédé pour faire fonctionner un dispositif de fermeture assistée pour portière de véhicule automobile, dispositif dans lequel
un mentonnet (2) pivotant, coopérant avec une cheville (19) de fermeture peut prendre des positions d'ouverture, de pré-enclenchement et de fermeture, et, dans ces deux dernières positions, un cliquet (10) d'arrêt l'empêche de pivoter dans le sens de l'ouverture,
deux interrupteurs (16, 17) sont montés en vue de différencier et distinguer les trois positions de ce mentonnet ;
un organe (7) pneumatique de manoeuvre fait passer automatiquement la portière (1) de sa position de préenclenchement à sa position verrouillée de fermeture, et
un circuit d'alimentation en fluide comprimé comporte une pompe (25), des conduits, des organes obturateurs (24) et des détecteurs (26, 27) de pression, procédé caractérisé en ce que le dispositif de fermeture assistée comporte
a) une garniture (21) d'étanchéité de portière, creuse, en forme de tuyau souple, pouvant être soumise à une surpression et à une dépression ;
b) un circuit électrique (15) de commande, au moyen duquel il est possible, en fonction de la position du mentonnet pivotant, d'agir pneumatiquement sur l'organe (7) de manoeuvre et sur la garniture (21) d'étanchéité et
c) dans la position d'ouverture du mentonnet (2), l'organe (7) de manoeuvre et la garniture (21) d'étanchéité de portière sont à la pression ambiante ;
d) dans la position de pré-enclenchement, l'organe (7) de manoeuvre est soumis à une surpression, et
e) dans la position de fermeture par enclenchement, la garniture (21) d'étanchéité de portière est soumise à une surpression.

9. Procédé selon la revendication 8, caractérisé en ce que, dans la position de pré-enclenchement la garniture (21) de portière est soumise à une dépression avant que l'organe (7) de manoeuvre soit soumis à une surpression.

10. Procédé selon la revendication 8 ou 9, caractérisé en ce que, dans la position de fermeture, l'organe (7) de manoeuvre est ramené à la pression ambiante.

11. Procédé selon l'une des revendications 8 à 10, caractérisé en ce que le circuit électronique (15) de commande vérifie, au moyen des détecteurs (26, 27) de pression, que la pression atteint bien une valeur de consigne prédéterminée.

12. Procédé selon l'une des revendications 8 à 11, caractérisé en ce que, dans la position de fermeture par enclenchement, la valeur de consigne de la pression dans la garniture (21) est réglée en fonction de la vitesse du véhicule.

13. Procédé selon l'une des revendications 8 à 12,, caractérisé en ce que l'action du fluide sous pression (ou la dépression) sont supprimées après un intervalle de temps réglable.
